# EUROPÄISCHE PATENTSCHRIFT

(11) **EP 1 074 788 B1**
(45) Veröffentlichungstag und Bekanntmachung des Hinweises auf die Patenterteilung: **21.06.2006**
(21) Anmeldenummer: 99117886.4
(22) Anmeldetag: 10.09.1999
(51) Int. Cl.: F21V 17/00

(54) **Befestigungselement für lichttechnische Komponenten in einer Leuchte**
Fastening element for holding components used in the technique of lighting in a luminaire
Elément de fixation pour composants utilisés dans la technique d'éclairage dans un luminaire

(30) Priorität: 06.08.1999 DE 19937133
(43) Veröffentlichungstag der Anmeldung: 07.02.2001
(73) Patentinhaber: Siteco Beleuchtungstechnik GmbH, 83301 Traunreut (DE)
(72) Erfinder: Kunz, Verena, 83339 Chieming (DE)
(74) Vertreter: Goddar, Heinz J.

(56) Entgegenhaltungen:
- FR-A- 2 016 439
- US-A- 3 384 858
- US-A- 3 751 657
- US-A- 4 298 918
- US-A- 5 615 943

## Beschreibung

Die Erfindung betrifft allgemein Leuchten mit mehreren lichttechnischen Komponenten, wie Lampen, Leuchtenraster, Reflektoren und dgl., die in einem Leuchtengehäuse installiert sind und zueinander genau ausgerichtet sein müssen, um eine gewünschte Lichtabstrahlcharakteristik zu erreichen, und Einrichtungen zum Einsetzen dieser lichttechnischen Komponenten in einem Leuchtengehäuse.

Bislang wurden bei der Montage solcher Leuchten die verschiedenen lichttechnischen Komponenten, insbesondere Lampen und Reflektoren bzw. Raster, individuell an dem Leuchtengehäuse installiert, das hierfür entsprechend präpariert wurde. Teilweise wurden verschiedene lichttechnische Komponenten, z. B. ein Leuchtenraster und der Leuchtenreflektor, zunächst miteinander verbunden und dann gemeinsam in dem Leuchtengehäuse installiert. So beschreibt DE 38 26 676 C2 z. B. ein Leuchtenraster, das mit einem Haken in einen Außenreflektor eingehängt wird und mit einer Feder an einem Innenreflektor abgestützt wird. Es ist auch bekannt, einen Reflektor und ein Leuchtenraster einteilig auszubilden. Aus der EP 0 324 462 A2 ist bekannt, ein Leuchtenraster über einen Verschluß an der Stirnseite eines Leuchtengehäuses zu befestigen.

Die Leuchten nach dem Stand der Technik haben gemeinsam, daß die verschiedenen lichttechnischen Komponenten jeweils separat an dem Leuchtengehäuse fixiert werden. Dementsprechend muß das Leuchtengehäuse durch das Vorsehen von Lochungen, Befestigungsstellen oder dgl. für die individuelle Leuchte speziell präpariert werden. Dies erschwert bzw. verteuert die Verwendung eines Standardgehäuses für verschiedene Leuchtentypen, die aus wirtschaftlichen Gesichtspunkten in vielen Fällen wünschenswert wäre. Ähnliches gilt für die Sanierung von Altleuchten, da für alle neu einzusetzenden lichttechnischen Komponenten jeweils neue Befestigungspunkte geschaffen werden müssen.

Ein weiteres Problem bei den Leuchten nach dem Stand der Technik besteht darin, daß die genaue Positionierung der einzelnen Teile relativ zueinander aufwendig ist.

Das US-Patent 5,615,943 betrifft die Sanierung von Altleuchten. Mittels eines Halteelements, das in einem Gehäuse einer Altleuchte angenietet wird, werden ein neuer Reflektor und Fassungen für neue Leuchtstoffröhren montiert.

Es ist die Aufgabe der Erfindung, eine wirtschaftliche Art der Befestigung von lichttechnischen Komponenten in einem Leuchtengehäuse zu finden.

Erfindungsgemäß wird diese Aufgabe gelöst durch ein Befestigungselement nach Anspruch 1 zum Halten von mehreren lichttechnischen Komponenten in einem Leuchtengehäuse mit einer Einrichtung zum Befestigen des Befestigungselements an einer Gehäusewand, einer Verankerungseinrichtung zum Verankern einer oder mehrerer Lampenfassungen an dem Befestigungselement und einer formschlüssig und/oder kraftschlüssig wirkenden Verbindungseinrichtung zum Verbinden des Befestigungselements mit einem Leuchtenraster und/oder einem Reflektor.

Die Verankerungseinrichtung und die Verbindungseinrichtung stehen zueinander in einer durch das Befestigungselement festgelegten oder festlegbaren Beziehung, so daß die räumliche Beziehung zwischen der Lampenfassung und dem Leuchtenraster und/oder dem Reflektor durch das Befestigungselement festgelegt wird, wenn diese an dem Befestigungselement befestigt sind, wobei kleinere Maßtoleranzen durch die elastische Verformung von Teilen des Befestigungselements aufgefangen werden können. Gemäß einer Ausführungsform kann vorgesehen sein, daß die Verankerungseinrichtung und/oder die Verbindungseinrichtung oder Teile davon zwischen verschiedenen Positionen verlagerbar und in diesen Positionen festlegbar sind, beispielsweise um unterschiedliche Lagen der Lampe relativ zu dem Reflektor und/oder dem Raster zu ermöglichen.

Vorzugsweise ist das Befestigungselement einstückig ausgebildet. Durch die vorgegebene räumliche Beziehung zwischen den Befestigungspunkten des Befestigungselements zum Verbinden mit den Lampenfassungen und dem Leuchtenraster und/oder dem Reflektor wird erreicht, daß bei einer Leuchte, bei der die erfindungsgemäßen Befestigungselemente verwendet werden, das Raster und/oder der Reflektor, wenn sie an dem Befestigungselement installiert sind, in einer durch das Befestigungselement festgelegten Lage relativ zu einer Lampe liegen, die über die Verankerungseinrichtung an dem Befestigungselement festgelegt ist. Mit anderen Worten werden die verschiedenen Teile, also z. B. die Lampe, das Leuchtenraster und/oder der Reflektor, beim Einbau in die Leuchte automatisch zueinander ausgerichtet und in ihrer räumlichen Beziehung zueinander maßgenau festgelegt, wenn sie über das oder die erfindungsgemäßen Befestigungselemente installiert werden.

Die Erfindung sieht vor, daß die Verankerungseinrichtung auf einem federnden Abschnitt angeordnet ist, derart, daß eine Kraft in Längsrichtung einer stabförmigen Lampe, die über die Verankerungseinrichtung und eine entsprechende Fassung installiert ist, eine Verlagerung der Verankerungseinrichtung entgegen einer elastischen Kraft bewirkt.

Die Erfindung kann vorsehen, daß das Befestigungselement eine Wand, insbesondere eine Rückwand, umfaßt, welche einen teilweise ausgeschnittenen, unter einem Winkel vorstehenden elastisch verformbaren Abschnitt zur Aufnahme der Lampenfassungen aufweist. Die Verankerungseinrichtung kann insbesondere aus einem frei aus dem Befestigungselement vorspringenden, auf drei Seiten nicht begrenzten Wandabschnitt bestehen.

Gemäß einer besonderen Ausführungsform ist vorgesehen, daß das Befestigungselement eine Rastfläche zum Angreifen einer Rastfeder des Rasters und/oder des Reflektors und/oder eine Rastfeder zum Angreifen an einer Rastfläche des Rasters und/oder des Reflektors aufweist.

Die Rastfläche kann z. B. durch den Rand einer Öffnung oder einen Vorsprung des Befestigungselements ausgebildet sein.

Andere formschlüssige und/oder kraftschlüssige Verbindungen, insbesondere solche, die eine werkzeuglose Befestigung ermöglichen, z. B. Elemente von Nut/Federverbindungen, können ebenfalls verwendet werden.

Vorzugsweise weist das erfindungsgemäße Befestigungselement einen Vorsprung zum Einrasten oder Einhaken einer Feder zum Halten eines Rasters und/oder Reflektors auf.

Das erfindungsgemäße Befestigungselement kann insbesondere einen Anschlag zum Anliegen eines Rasters und/oder eines Reflektors aufweisen.

Wenn das Befestigungselement eine Rastfeder aufweist, ist diese vorzugsweise so ausgebildet, daß sie, wenn sie an einer komplementären Rastfläche, z. B. einem Vorsprung, eines Rasters oder eines Reflektors angreift, das Raster bzw. den Reflektor zu dem Anschlag hinzieht und gegen diesen drückt. Wenn das Befestigungselement eine Rastfläche zum Angreifen einer Rastfeder aufweist, ist dieser vorzugsweise so angeordnet, daß eine Rastfeder des Rasters und/oder des Reflektors, welche an der Rastfläche angreift, das Raster bzw. den Reflektor gegen den besagten Anschlag ziehen kann.

Die Erfindung kann insbesondere vorstehende Querwände vorsehen, welche eine Anlagefläche für ein Raster und/oder einen Reflektor bilden. Diese Querwände können insbesondere von einer Wand, welche den federnden Abschnitt mit der Verankerungseinrichtung trägt, parallel zu der Längsrichtung einer einzusetzenden Lampe, insbesondere senkrecht zu dieser Wand, vorstehen. Eine Ausrichtung der Querwände parallel zu der Lampenachse ist dann besonders vorteilhaft, wenn die Rasterlamellen senkrecht zu der Lampenachse verlaufen sollen. Allgemein wird man die Lage der Querwände so wählen, daß diese zu beiden Seiten der Lampe liegen und einen Anschlag für die Endlamelle des Leuchtenrasters bilden.

Das erfindungsgemäße Befestigungselement kann auch einen abstehenden Abschnitt zum Abstützen an einer Gehäusewand, insbesondere an einer Gehäusestirnwand, und zum Aufrechterhalten eines Abstands zwischen einer Wand des Befestigungselements und der Gehäusewand aufweisen.

Die Erfindung kann auch vorsehen, daß eine Wand, z. B. die Seitenwand, welche das elastische Element mit der Verankerungseinrichtung trägt, und/oder eine oder mehrere der Querwände eine Öffnung zur Leitungsdurchführung, ggf. auch zur Leitungsführung, aufweist.

Weiterhin kann vorgesehen sein, daß das Befestigungselement ein oder mehrere Formschlußelemente zum Befestigen des Befestigungselements an einer Wand des Leuchtengehäuses mittels dort vorgesehener komplementärer Formschlußelemente aufweist.

Die Erfindung kann insbesondere vorsehen, daß das Befestigungselement eine Bodenwand mit Formschlußelementen zum Befestigen an dem Gehäuseboden eines Leuchtengehäuses aufweist.

Das erfindungsgemäße Befestigungselement kann in dem elektrischen Weg von der Einrichtung zum Befestigen an einer Gehäusewand zu der Verankerungseinrichtung zumindest abschnittsweise aus einem isolierenden Material, vorzugsweise Kunststoff, bestehen, wobei der Kunststoff elastisch und nicht zu spröde sein sollte.

Vorzugsweise besteht das Befestigungselement vollständig aus Kunststoff, wobei geeignete Materialien, z. B. PC, PP oder SAN, sind.

Die Erfindung stellt auch eine Leuchte mit einem Leuchtengehäuse, einer oder mehreren Lampen und einem oder mehreren Leuchtenrastern und/oder einem oder mehreren Reflektoren zur Verfügung, welche dadurch gekennzeichnet ist, daß sie zwei einander gegenüberliegende, mit dem Leuchtengehäuse verbundene Befestigungselemente wie vorangehend beschrieben aufweist, zwischen denen eine stabförmige Lampe über in den jeweiligen Verankerungseinrichtungen verankerte Fassungen befestigt ist und mit denen zumindest ein Leuchtenraster und/oder ein Reflektor über eine Rastverbindung verbunden ist. Vorzugsweise sind die Befestigungselemente jeweils an der Stirnseite des Gehäuses angebracht.

Bei dieser Leuchte kann vorgesehen sein, daß die Befestigungselemente eine Positioniereinrichtung zum Festlegen ihrer Position relativ zu dem Leuchtengehäuse aufweisen, zumindest eine Verankerungseinrichtung in einem Abschnitt des zugehörigen Befestigungselements angeordnet ist, der in Richtung der Längsachse der Lampe elastisch verformbar ist. Vorzugsweise ist vorgesehen, daß durch die Positioniereinrichtung der Abstand dieses elastischen Abschnitts von dem entsprechenden Abschnitt des gegenüberliegenden Befestigungselements derart eingerichtet ist oder eingerichtet werden kann, daß dieser beim Einsetzen einer Lampe entsprechender Länge in die an diesem Abschnitt befestigte Lampenfassung entgegen einer elastischen Kraft aus seiner Ruhelage ausgelenkt werden kann, so daß er im Einsatz die Lampe gegen den gegenüberliegenden Abschnitt drückt. Die Länge der Lampe kann typbedingt oder fertigungsbedingt von einem für die Leuchte vorgesehenen Mindestmaß abweichen. Erfindungsgemäß werden diese Abweichungen durch die elastischen Abschnitte kompensiert. Bei Verwendung von Lampen mit der vorgegebenen Mindestlänge können die Abschnitte auch unbelastet bleiben.

Vorzugsweise sind die zwei einander gegenüberliegenden Befestigungselemente jeweils mit einem derartigen elastischen Abschnitt versehen.

Die Positioniereinrichtung kann im einfachsten Fall durch die Verbindung zwischen Befestigungselement und Gehäuse, z. B. durch einen Anschlag in einer Nut, den Rand einer Öffnung zur Aufnahme von Rastköpfen oder dgl., realisiert sein. Gemäß einer bevorzugten Ausführungsform umfaßt die Positioniereinrichtung einen Anschlag zum Abstützen des Befestigungselements an einer Gehäusewand.

Es kann insbesondere vorgesehen sein, daß die Befestigungselemente jeweils an einer Stirnseite des Gehäuses angebracht sind, der besagte Anschlag zum Abstützen an der jeweiligen Gehäusestimwand eingerichtet ist und bei einem Einsetzen der Lampe der elastische Abschnitt bzw. der jeweilige elastische Abschnitt in die Richtung zu der Gehäusestirnwand hin vorbelastet wird und der jeweilige Anschlag dadurch gegen die entsprechenden Gehäusestimwand gedrückt wird.

Die Verbindung des Befestigungselements mit einer Gehäusewand erfolgt vorzugsweise über Formschlußelemente, z. B. Rastköpfe, welche durch Öffnungen in der Gehäusewand hindurchragen und die eine Nut aufweisen, in welche der Rand der Öffnung der Gehäusewand eingreift. Andere Verbindungen, z. B. Rast- oder Nut/Federverbindungen sind im Rahmen der Erfindung ebenfalls möglich. Vorzugsweise ist vorgesehen, daß die Einrichtung zum Verbinden des Befestigungselements mit der Gehäusewand eine Verlagerung des Befestigungselements in der Längsrichtung der Lampe zuläßt. Gemäß einer Ausführungsform ist die Verlagerung frei möglich, so daß beim Einsetzen der Lampe in der vorangehend beschriebenen Weise, bei der das bzw. die elastischen Elemente, welche die Fassungen tragen, aus ihrer Ruhelage ausgelenkt werden, eine Maßungenauigkeit des Abstandhalters, des Gehäuses und/oder der Lampe kompensiert werden kann und/oder für verschiedene Leuchten verschiedene Befestigungselemente mit dem gleichen Gehäuse (oder verschiedene Gehäuse mit den gleichen Befestigungselementen) verwendet werden können. Es kann auch vorgesehen sein, daß das Befestigungselement in verschiedenen, bezüglich der Längsrichtung der Lampe verschobenen Stellungen, durch eine geeignete Vorrichtung, z. B. eine Klemme, eine Spannschraube oder dgl., fixiert werden kann. Auf diese Weise ist es möglich, auch größere Maßunterschiede zwischen dem Befestigungselement und dem Gehäuse zu kompensieren.

Die Verbindung zwischen Gehäuse und Befestigungselement ist vorzugsweise zwischen dem Gehäuseboden und einer Bodenfläche des Befestigungselements vorgesehen. Sie kann allerdings z. B. auch zwischen den Seitenwänden des Gehäuses und einer Seitenwand des Befestigungselements vorgesehen sein.

Die erfindungsgemäße Leuchte kann insbesondere eine Rastverbindung zum Verbinden eines Leuchtenrasters und/oder eines Reflektors mit dem Befestigungselement aufweisen, welche eine Rastfläche, insbesondere einen Rastvorsprung, an einem der beiden Teile und eine Rastfeder an dem anderen der beiden Teile umfaßt, wobei die Rastfeder im zusammengesetzten Zustand der Leuchte an der Rastfläche angreift und form- und/oder kraftschlüssig gegen eine Verlagerung aus der Raststellung gesichert ist.

Insbesondere kann der Kopf der Rastfeder in eine Öffnung eingreifen, welche eine Bewegung senkrecht zu der Rastfläche verhindert, so daß die Feder in zwei entgegengesetzte Richtungen gesichert wird.

Es kann auch vorgesehen sein, daß an dem Befestigungselement ein in die entgegengesetzte Richtung wie die Rastfläche wirkender Anschlag zum Anliegen einer Seite des Rasters und/oder des Reflektors, insbesondere einer Oberseite des Rasters bzw. des Reflektors, vorgesehen ist, wobei die Rastfeder in der Richtung von diesem Anschlag zu der Rastfläche elastisch verformbar ist und der Abstand zwischen dem Anschlag und der Rastfläche beim Anliegen des Rasters und/oder des Reflektors an dem Anschlag so bemessen ist, daß die Rastfeder im eingerasteten Zustand aus der Ruhelage ausgelenkt ist und den Raster bzw. den Reflektor gegen den Anschlag drückt.

Dadurch, daß ein einziges Bauelement zur Befestigung sowohl von Lampen als auch von Reflektoren und/oder Leuchtenrastern verwendet wird, das seinerseits an dem Leuchtengehäuse befestigt wird, ist es einerseits möglich, durch einfaches Anstecken die jeweiligen Komponenten genau in der vorgesehenen räumlichen Beziehung zueinander anzuordnen. Das Anbringen von entsprechenden Befestigungspunkten an dem erfindungsgemäßen Befestigungselement ist wesentlich einfacher und kostengünstiger, als entsprechende Befestigungspunkte an einem Gehäuse vorzusehen, da die erfindungsgemäßen Befestigungselemente in großen Stückzahlen durch Formen, Pressen oder dgl. kostengünstig hergestellt werden können. Darüber hinaus kann die Lage der einzelnen lichttechnischen Komponenten unabhängig von der Geometrie des Leuchtengehäuses festgelegt werden, da sie allein durch die Form des Befestigungselements und die Lage der verschiedenen Befestigungspunkte für die lichttechnischen Komponenten bestimmt ist. Zum Befestigen dieser lichttechnischen Komponenten in der richtigen Zuordnung und Lage in dem Gehäuse ist lediglich eine Verbindung zwischen dem Befestigungselement und dem Gehäuse erforderlich, die standardisiert werden kann. Dies ermöglicht die Verwendung desselben Leuchtengehäuses mit verschiedenen lichttechnischen Komponenten ebenso wie die einfache Sanierung von Altleuchten. Sofern die Altleuchte keine geeigneten Befestigungspunkte für das Befestigungselement aufweist, können diese in relativ einfacher Weise nachträglich noch vorgesehen werden, da nur für das Befestigungselement, nicht aber für die einzelnen lichttechnischen Komponenten, neue Befestigungspunkte gebildet werden müssen. Die Erfindung ermöglicht es, sowohl die Anzahl der Befestigungspunkte an dem Leuchtengehäuse als auch die Anzahl der Elemente, die zur Befestigung der verschiedenen Leuchtenkomponenten erforderlich sind, gegenüber der konventionellen Technik drastisch zu reduzieren, was fertigungstechnisch erhebliche Vorteile hat.

Weitere Merkmale und Vorteile der Erfindung ergeben sich aus der nachfolgenden detaillierten Beschreibung eines Ausführungsbeispiels der Erfindung mit Bezug auf die beigefügten Zeichnungen.
- Fig. 1: zeigt eine schematische perspektivische Ansicht einer Rasterleuchte,
- Fig. 2: zeigt einen Schnitt entlang der Linie A-A bei einem Ausführungsbeispiel einer erfindungsgemäßen Rasterleuchte,
- Fig. 3: zeigt einen Schnitt entlang der Linie B-B in Fig. 2,
- Fig. 4: zeigt eine perspektivische Ansicht eines Ausführungsbeispiels eines erfindungsgemäßen Befestigungselements,
- Fig. 5: zeigt eine perspektivische Ansicht eines erfindungsgemäßen Befestigungselements unter einem anderen Winkel.

Die in Fig. 1 gezeigte Rasterleuchte besitzt ein Leuchtengehäuse 1, ein Leuchtenraster 3 mit Endlamellen 3₁ an jedem Ende und weiteren, zwischen den Endlamellen 3₁ liegenden Lamellen 3ⱼ, die miteinander verbunden sind, sowie seitliche Reflektorwände 5 zu beiden Seiten einer Lampe (nicht dargestellt), die sich zwischen zwei Lampenfassungen 7 an den beiden Stirnseiten des Gehäuses 1 erstreckt. Das Leuchtenraster 3 und die Reflektorwände 5 bilden eine Einheit und sind in einer Weise, die nachfolgend noch erläutert wird, an den beiden Stirnseiten des Gehäuses 1 über die jeweilige Endlamelle 3₁ und ein Befestigungselement 11 an dem Gehäuse 1 befestigt.

Das Befestigungselement 11 ist in Fig. 4 und 5 im einzelnen dargestellt. Es bildet ein einteiliges Bauelement mit verschiedenen Verbindungseinrichtungen zum Verbinden mit den Lampenfassungen 7 und dem Leuchtenraster 3. Diese Verbindungen sind an verschiedenen Punkten des Befestigungselements in einer fest vorgegebenen räumlichen Beziehung vorgesehen, so daß sich bei einer Montage von selbst die richtige Ausrichtung der verschiedenen Komponenten zueinander ergibt.

Das Befestigungselement 11 besteht gemäß einer bevorzugten Ausführungsform aus Kunststoff, insbesondere aus einem thermoplastischen Kunststoff, wie z. B. PC, PP oder SAN. UVbeständige und hitzebeständige Materialien sind bevorzugt, um zu verhindern, daß das Befestigungselement 11 vorzeitig brüchig wird. Das Befestigungselement 11 weist eine Bodenwand 13, eine hierzu im wesentlichen senkrecht anschließende Rückwand 15 sowie Querwände 16 auf, die sich senkrecht zu der Rückwand 15 und der Bodenwand 13 erstrecken, so daß ein Raumbereich festgelegt wird, der im Einsatz (vgl. Fig. 2 und 3) in der Richtung nach unten und in der Richtung zu der gegenüberliegenden Stirnseite des Gehäuses 1 hin offen ist. Die Querwände 16 weisen Löcher 17 zur Leitungsdurchführung auf.

Die Bodenwand 13 liegt im Einsatz an dem Gehäuseboden 18 an. Auf der von den Querwänden 16 und der Rückwand 15 abgewandten Seite sind Rastnasen 19 zum Verbinden mit dem Gehäuseboden 18 vorgesehen. Die Rastnasen 19 weisen in bekannter Weise Rastköpfe auf, unterhalb derer eine Nut ausgebildet ist, in welche die Ränder einer Öffnung des Gehäusebodens 18 eingreifen. Diese Öffnung ist zweckmäßigerweise mit einem verbreiterten Abschnitt, durch welchen die Rastköpfe hindurchtreten können, und einem verjüngten Abschnitt ausgebildet, durch welchen die Rastköpfe nicht hindurchtreten können, wobei die Rastnasen 19 in den verbreiterten Abschnitt eingesetzt und dann zu dem verjüngten Abschnitt verschoben werden, so daß die Rastköpfe das Befestigungselement 11 an dem Gehäuseboden 18 halten. Die Rastköpfe können auch elastisch ausgebildet sein und beim Anbringen des Befestigungselements 11 durch Löcher in dem Gehäuse mit etwas geringerem Durchmesser gedrückt werden. Gemäß einer noch anderen Ausführungsform können die Rastnasen auch aus einem relativ harten Kunststoffmaterial bestehen und einen Kopf, dessen Durchmesser ungefähr dem Durchmesser von korrespondierenden Löchern in dem Gehäuse entspricht, sowie einen unterhalb des Kopfes angeordneten Stiel mit rechteckigem Querschnitt aufweisen, wobei die grö-ßere Länge dieses rechteckigen Querschnittes dem Durchmesser des Kopfes entsprechen und die kleinere Länge dieses Querschnittes kleiner als dieser Durchmesser sein kann, so daß unterhalb des Kopfes eine Auflagekante entsteht. Die Rastnasen sind an dem Befestigungselement 11 in einem Abstand angebracht, der kleiner ist als der Abstand der korrespondierenden Öffnungen in dem Gehäuseboden 18. Beim Einführen der Rastnasen in diese Löcher findet eine Verformung dieser Rastnasen und/oder des Gehäuseblechs, in dem die Löcher ausgebildet sind, statt und das Gehäuseblech rastet unterhalb des Kopfes in dem Bereich einer langen Seite des Stiels ein. Durch die Verformung beim Eindrücken der Rastnasen werden diese sicher in dem verrasteten Zustand gehalten.

An die Rückwand 15 schließen sich auf der von der Bodenwand 13 abgewandten Seite zwei bezüglich der Rückwand 15 nach vorne, also zu dem freien Ende der Querwände 16 hin abgewinkelte, voneinander beabstandete Wandabschnitte 20a, 20b an, die jeweils an einem seitlichen Ende des Befestigungselements liegen. An diese Wandabschnitte schließt sich ein Abstandhalter 21 an, der nach hinten, also von dem freien Ende der Querwände 16 weg, abgewinkelt ist. Der Abstandhalter 21 erstreckt sich nach hinten über die Rückwand 15 hinaus und geht an seinem von den Wandabschnitten 20a, 20b abgewandten Ende in einen Anschlag 23 über, der, wie aus Fig. 2 ersichtlich, im Einsatz an einer Stirnwand 25 des Gehäuses anliegt. Im Übergangsbereich zwischen den Wandabschnitten 20a bzw. 20b und dem Abstandshalter 21 befindet sich, wie am besten aus Fig. 5 zu erkennen ist, jeweils ein stärker nach vorne abgewinkelter Rastvorsprung 26a bzw. 26b, der, wie nachfolgend näher beschrieben wird, als Angriffsfläche für eine Rastfeder zum Befestigen des Leuchtenrasters 3 dient.

Von der Rückwand 15 steht in der Mitte zwischen den Wandabschnitten 20a und 20b ein Fassungsträger 30 in Form eines auf drei Seiten ausgeschnittenen Wandabschnitts senkrecht nach oben oder ggf. auch schräg nach vorne vor, der zwei Einstecklöcher 32 zum Einstecken einer Lampenfassung 7 aufweist. Die Einstecklöcher 32 können mit Rasteinrichtungen, Bajonetteinrichtungen oder dergleichen zum Sichern der Lampenfassungen in bekannter Weise versehen sein. Der Fassungsträger 30 ist elastisch federnd ausgebildet, so daß er aus seiner in Figur 4 und 5 gezeigten Ruhelage, nach hinten, also von dem freien Ende der Querwände 16 weg, entgegen einer elastischen Kraft verlagert werden kann.

In dem Abstandshalter 21 ist in der Mitte im Bereich des Fassungsträgers 30 ein stärker zurückgesetzter Abschnitt 34 ausgebildet, der über Schrägflächen 36 in die an die Wandabschnitte 20a, 20b anschließenden seitlichen Abschnitte 38a und 38b des Abstandhalters 21 übergeht, so daß ein zusätzlicher Freiraum geschaffen wird, der die Handhabung der Lampe beim Einsetzen in die Fassungen erleichtert.

Zur Montage des Leuchtenrasters 3 an dem Befestigungselement 11 ist an der Endlamelle 3₁ des Leuchtenrasters 3 an jedem Ende eine Rastfeder 40 befestigt (vgl. Fig 2). Diese Rastfeder 40 weist eine Zickzackform auf und besitzt einen abgewinkelten Abschnitt 42, der als Rastkopf dient, sowie eine an diesen abgewinkelten Abschnitt 42 anschließenden Gleitfläche 44.

Zur Montage der Leuchte wird in dem Gehäuse 1 auf den beiden Stirnseiten jeweils ein Befestigungselement 11 dadurch befestigt, daß die Rastnasen 19 durch entsprechende Öffnungen des Gehäusebodens 18 (nicht gezeigt), die beispielsweise birnenförmig ausgestaltet sein können, eingeschoben und dann in Längsrichtung der Leuchte verrastet werden, wobei in der verrasteten Stellung der Anschlag 23 an der jeweiligen Gehäusestirnwand 25 anliegt, so daß der Abstandhalter 21 die Rückwand 15 auf einem vorgegebenen Abstand von der Gehäusestimwand 25 hält. Der dadurch gewonnene Freiraum zwischen dem Befestigungselement 11 und der Stirnwand 25 kann bei einer entsprechenden Ausführungsform zum Anbringen von elektrischen Komponenten, beispielsweise Vorschaltgeräten, und zur Leitungsdurchführung verwendet werden.

Zur weiteren Montage der Leuchte wird in die beiden Einstecklöcher 32 des Befestigungselements 11 an jeder der beiden Stirnseiten des Gehäuses 1 jeweils eine Lampenfassung 7 eingesteckt. Die Fassungen 7 werden durch Leitungen, welche durch die Leitungsdurchfiihrungen 17 in den Querwänden 16 geführt sind, angeschlossen. Durch die Durchführung durch die Leitungsdurchführungen 17 entfällt die Notwendigkeit eines eigenen Leitungshalters, bzw. des Abbindens der Leitungen in diesem Bereich. Anschließend wird in die Fassungen an den beiden Stirnseiten des Gehäuses eine Lampe eingesetzt.

Die Ruhelage der Fassungsträger 30 an den beiden Stirnseiten des Gehäuses 1 ist so festgelegt, daß der Abstand zwischen den Lampenfassungen für alle zu erwartenden Gehäusetoleranzen kleiner oder gleich einer Mindestlänge der Lampe ist, die angesichts der typbedingten oder fertigungsbedingten Schwankungen der Länge der Lampe zu erwarten ist. Bei Lampen, deren Länge typ- oder fertigungsbedingt größer als diese Mindestlänge ist oder in dem Fall, daß der besagte Abstand, z. B. durch das Gehäuse bedingt, kleiner als diese Mindestlänge ist, werden beim Einsetzen der Lampe in die Fassungen 7 die Fassungsträger 30 aus ihrer Ruhelage ausgelenkt und in Richtung zu der jeweiligen Stirnwand 25 hin gedrückt, so daß Maßtoleranzen ausgeglichen werden und die Lampe sicher in dem Leuchtengehäuse gehalten wird.

Nach dem Einsetzen der Lampe wird das Leuchtenraster 3 mit den Rasterlamellen 3₁, 3ⱼ und den mit ihnen verbundenen Reflektorwänden 5 von unten über die Gehäuseöffnung in das Gehäuse 1 eingesetzt. Wie man in Fig. 2 und 3 erkennen kann, sind die beiden Reflektorwände 5 an ihrem oberen Ende nicht miteinander verbunden, so daß eine Öffnung zwischen ihnen frei bleibt. Die Reflektorwände 5 können daher über die Lampe geschoben werden, so daß diese in dem Bereich zwischen den Reflektorwänden 5 und oberhalb des Rasters 3 zu liegen kommt.

Zum Einsetzen in das Gehäuse 1 wird das Leuchtenraster 3 von unten über die Gehäuseöffnung eingeschoben, bis die Oberkante der Endlamelle 3₁ an der Unterkante 45 der Querwände 16 anliegt. Dabei schieben sich die Rastfedern 40 über die jeweiligen Vorsprünge 26a und 26b an den beiden seitlichen Ende des Befestigungselements 11, wobei der Abstand der an den beiden Stirnseiten des Gehäuses angebrachten Befestigungselemente 11 von der jeweiligen Gehäusestirnwand 25, der durch den Abstandshalter 21 festgelegt wird, so eingerichtet ist, daß die Feder 40 dabei aus ihrer Ruhelage ausgelenkt wird, mit dem abgewinkelten Abschnitt 42 über dem Vorsprung 26a bzw. 26b einrastet und dadurch das Raster 3 an dem Befestigungselement hält. Die Feder 40 ist außerdem so ausgebildet, daß sie das Raster 3 nach oben zieht, so daß die Oberkante der Endlamelle 3₁ weitgehend spielfrei an den Unterkanten 45 der Querwände 16 gehalten wird und im Regelfall an den Unterkanten 45 anliegt.

Die Leuchte ist damit fertig montiert. Anhand der vorangehenden Beschreibung ist ersichtlich, daß diese Montage werkzeuglos erfolgen kann. Da das Befestigungselement 11 aus einem isolierenden Kunststoff besteht, wird eine Spannungsverschleppung zwischen der Fassung und dem Gehäuseboden verhindert. Zum Beispiel verhindert die isolierende Bodenwand 13 einen elektrischen Kontakt eines Leitungsdrahts, der sich aus der Fassung gelöst hat, mit dem Gehäuseboden 18.

Das vorangehend beschriebene Ausführungsbeispiel kann in verschiedener Hinsicht abgewandelt werden. Beispielsweise können die Rasterlamellen einerseits und die reflektierenden Seitenwände andererseits getrennte Bauteile bilden, die jeweils separat mit dem erfindungsgemäßen Befestigungselement über Rastverbindungen, ähnlich denen, die vorangehend für die Befestigung des Leuchtenrasters beschrieben wurden, verbunden werden können. Die erfindungsgemäßen Befestigungselemente müssen nicht notwendigerweise am Gehäuseboden befestigt oder an der Stirnseite abgestützt sein, sondern können z. B. auch an einer Seitenwand des Gehäuses befestigt und/oder abgestützt sein. Während vorangehend eine einlampige Leuchte beschrieben wurde, kann auch eine mehrlampige Leuchte erfindungsgemäß realisiert werden, wobei für die einzelnen Lampen jeweils separate Befestigungselemente vorgesehen sein können oder ein einziges Befestigungselement für die Befestigung von mehreren Lampen vorgesehen sein kann. Zweckmäßigerweise wird man für jede Lampe einen eigenen elastisch federnden Fassungsträger vorsehen. Ebenso können natürlich auch bei breiteren Leuchten mehrere nebeneinander angeordnete Raster mit entsprechend modifizierten erfindungsgemä-ßen Befestigungselementen in einem Leuchtengehäuse angebracht werden.

### Bezugszeichenliste

- 1: Leuchtengehäuse
- 3: Leuchtenraster
- 3₁: Endlamelle
- 3ⱼ: Lamelle
- 5: Reflektorwand
- 7: Lampenfassung
- 11: Befestigungselement
- 13: Bodenwand
- 15: Rückwand
- 16: Querwand
- 17: Loch
- 18: Gehäuseboden
- 19: Rastnase
- 20a, 20b: abgewinkelter Wandabschnitt
- 21: Abstandhalter
- 23: Anschlag
- 25: Stirnwand des Gehäuses
- 26a, 26b: Rastvorsprung
- 30: Fassungsträger
- 32: Einsteckloch
- 34: zurückgesetzter Abschnitt
- 36: Schrägfläche
- 38a, 38b: seitliche Abschnitte des Abstandhalters
- 40: Rastfeder
- 42: abgewinkelter Abschnitt
- 44: Gleitfläche
- 45: Unterkante

## Patentansprüche

1. Befestigungselement (11) zum Halten von mehreren lichttechnischen Komponenten (3, 5, 7) in einem Leuchtengehäuse
mit einer Einrichtung (19) zum Befestigen des Befestigungselements (11) an einer Gehäusewand (18),
einer Verankerungseinrichtung (32) zum Verankern einer oder mehrerer Lampenfassungen (7) an dem Befestigungselement (11) und
einer formschlüssig und/oder kraftschlüssig wirkenden Verbindungseinrichtung (26a, 26b, 40) zum Verbinden des Befestigungselements (11) mit einem Leuchtenraster (3) und/oder einem Reflektor (5), **dadurch gekennzeichnet, daß** die Verankerungseinrichtung (32) auf einem federnden Abschnitt (30) angeordnet ist, derart, daß eine Kraft in Längsrichtung einer stabförmigen Lampe, die über die Verankerungseinrichtung (32) und eine entsprechende Fassung (7) angebracht ist, eine Verlagerung der Verankerungseinrichtung (32) entgegen einer elastischen Kraft bewirkt.

2. Befestigungselement (11) nach Anspruch 1, **dadurch gekennzeichnet, daß** es eine Rastfläche (26a, 26b) zum Angreifen einer Rastfeder (40) des Rasters und/oder des Reflektors und/oder eine Rastfeder zum Angreifen an einer Rastfläche des Rasters und/oder des Reflektors aufweist.

3. Befestigungselement (11) nach Anspruch 1 oder 2, **dadurch gekennzeichnet, daß** es einen Anschlag (45) zum Anliegen eines Rasters und/oder eines Reflektors aufweist.

4. Befestigungselement (11) nach einem der Ansprüche 1 bis 3, **gekennzeichnet durch** einen abstehenden Abschnitt (21, 23) zum Abstützen an einer Gehäusewand (25) und zum Aufrechterhalten eines Abstands zwischen einer Wand (15) des Befestigungselements (11) und der Gehäusewand (25) aufweist.

5. Befestigungselement (11) nach einem der Ansprüche 1 bis 4, **dadurch gekennzeichnet, daß** es ein oder mehrere Formschlußelemente (19) zum Befestigen des Befestigungselements (11) an einer Wand (18) des Leuchtengehäuses (1) mittels dort vorgesehener komplementärer Formschlußelemente aufweist.

6. Befestigungselement (11) nach einem der Ansprüche 1 bis 5, **dadurch gekennzeichnet, daß** es in dem elektrischen Weg von der Einrichtung zum Befestigen an einer Gehäusewand (19) zu der Verankerungseinrichtung (32) zumindest abschnittsweise aus einem isolierenden Material besteht.

7. Leuchte mit einem Leuchtengehäuse (1), einer oder mehreren Lampen und einem oder mehreren Leuchtenrastern (3) und/oder einem oder mehreren Reflektoren (5), **dadurch gekennzeichnet, daß** sie zwei einander gegenüberliegende, mit dem Leuchtengehäuse (1) verbundene Befestigungselemente (11) nach einem der Ansprüche 1 bis 6 aufweist, an denen in den jeweiligen Verankerungseinrichtungen (32) Fassungen (7) zum Halten einer stabförmigen Lampe zwischen den Befestigungselementen (11) verankert sind und mit denen zumindest ein Leuchtenraster (3) und/oder ein Reflektor (5) über eine Rastverbindung verbunden ist.

8. Leuchte nach Anspruch 7, **dadurch gekennzeichnet, daß** die Befestigungselemente eine Positioniereinrichtung (21, 23) zum Festlegen ihrer Position relativ zu dem Leuchtengehäuse aufweisen, zumindest eine Verankerungseinrichtung (32) in einem Abschnitt (30) des zugehörigen Befestigungselements (11) angeordnet ist, der in Richtung der Längsachse einer in die Fassung (7) eingesetzten Lampe elastisch verformbar ist, und daß durch die Positioniereinrichtung der Abstand dieses elastischen Abschnitts (30) von dem entsprechenden Abschnitt des gegenüberliegenden Befestigungselements festgelegt ist oder festgelegt werden kann, wobei der elastische Abschnitt beim Einsetzen einer Lampe entgegen einer elastischen Kraft aus seiner Ruhelage ausgelenkt werden kann.

9. Leuchte nach Anspruch 7 oder 8, **gekennzeichnet durch** eine Rastverbindung (26a, 26b, 40) zum Verbinden eines Leuchtenrasters (3) und/oder eines Reflektors (5) mit dem Befestigungselement (11), welche eine Rastfläche (26a, 26b) an einem der beiden Teile und eine Rastfeder (40) an dem anderen der beiden Teile aufweist, wobei die Rastfeder (40) im zusammengesetzten Zustand der Leuchte an der Rastfläche (26a, 26b) angreift und form- und/oder kraftschlüssig gegen eine Verlagerung aus der Raststellung gesichert ist.

## Claims

1. Fixing element (11) for holding a plurality of lighting-engineering components (3, 5, 7) in a luminaire housing, having a device (19) for fixing the fixing element (11) to a housing wall (18), an anchoring device (32) for anchoring one or more lampholders (7) on the fixing element (11) and a connecting device (26a, 26b, 40), having an interlocking and/or force-fitting action, for connecting the fixing element (11) to a louvre (3) and/or a reflector (5), **characterized in that** the anchoring device (32) is arranged on a sprung section (30) such that a force in the longitudinal direction of a tubular lamp, which is attached via the anchoring device (32) and a corresponding lampholder (7), brings about a displacement of the anchoring device (32) counter to an elastic force.

2. Fixing element (11) according to Claim 1, **characterized in that** it has a latching surface (26a, 26b) on which a latching spring (40) of the louvre and/or the reflector can act and/or a latching spring for acting on a latching surface of the louvre and/or the reflector.

3. Fixing element (11) according to Claim 1 or 2, **characterized in that** it has a stop (45) against which a louvre and/or a reflector can bear.

4. Fixing element (11) according to one of Claims 1 to 3, **characterized by** a protruding section (21, 23) to be supported on a housing wall (25) and for the purpose of maintaining a distance between a wall (15) of the fixing element (11) and the housing wall (25).

5. Fixing element (11) according to one of Claims 1 to 4, **characterized in that** it has one or more interlocking elements (19) for the purpose of fixing the fixing element (11) to a wall (18) of the luminaire housing (1) by means of complementary interlocking elements provided there.

6. Fixing element (11) according to one of Claims 1 to 5, **characterized in that**, in the electrical path from the device for fixing it to a housing wall (19) to the anchoring device (32), it is made from an insulating material, at least in sections.

7. Luminaire having a luminaire housing (1), one or more lamps and one or more louvres (3) and/or one or more reflectors (5), **characterized in that** it has two fixing elements (11), which are opposite one another and are connected to the luminaire housing (1), according to one of Claims 1 to 6, lampholders (7) for the purpose of holding a tubular lamp between the fixing elements (11) being anchored in the respective anchoring devices (32) on said fixing elements (11), and at least one louvre (3) and/or a reflector (5) being connected to said fixing elements (11) via a latching connection.

8. Luminaire according to Claim 7, **characterized in that** the fixing elements have a positioning device (21, 23) for the purpose of fixing their position in relation to the luminaire housing, at least one anchoring device (32) is arranged in a section (30) of the associated fixing element (11), which can be elastically deformed in the direction of the longitudinal axis of a lamp inserted into the lampholder (7), and **in that** the distance between this elastic section (30) and the corresponding section of the opposite fixing element is fixed or can be fixed by the positioning device, it being possible for the elastic section to be deflected out of its rest position, counter to an elastic force, when a lamp is inserted.

9. Luminaire according to Claim 7 or 8, **characterized by** a latching connection (26a, 26b, 40) for the purpose of connecting a louvre (3) and/or a reflector (5) to the fixing element (11), which latching connection (26a, 26b, 40) has a latching surface (26a, 26b) on one of the two parts and a latching spring (40) on the other of the two parts, the latching spring (40) acting on the latching surface (26a, 26b) in the assembled state of the luminaire and being secured in an interlocking and/or force-fitting manner against a displacement out of the latching position.

## Revendications

1. Elément de fixation (11) pour retenir plusieurs composants de la technique d'éclairage (3, 5, 7) dans un boîtier de luminaire,
comprenant un dispositif (19) pour la fixation de l'élément de fixation (11) à une paroi de boîtier (18),
un dispositif d'ancrage (32) pour ancrer une ou plusieurs montures de lampe (7) sur l'élément de fixation (11), et
un dispositif de connexion (26a, 26b, 40) agissant par engagement positif et/ou par engagement par force pour connecter l'élément de fixation (11) à une grille d'éclairage (3) et/ou à un réflecteur (5), **caractérisé en ce que** le dispositif d'ancrage (32) est disposé sur une portion élastique (30) de telle sorte qu'une force dans la direction longitudinale d'une lampe en forme de barre, qui est appliquée par le biais du dispositif d'ancrage (32) et d'une monture correspondante (7), provoque un décalage du dispositif d'ancrage (32) à l'encontre de la force élastique.

2. Elément de fixation (11) selon la revendication 1, **caractérisé en ce qu'**il présente une surface d'encliquetage (26a, 26b) pour l'engagement d'un ressort d'encliquetage (40) de la grille et/ou du réflecteur et/ou un ressort d'encliquetage pour l'engagement à une surface d'encliquetage de la grille et/ou du réflecteur.

3. Elément de fixation (11) selon la revendication 1 ou 2, **caractérisé en ce qu'**il présente une butée (45) pour l'application d'une grille et/ou d'un réflecteur.

4. Elément de fixation (11) selon l'une quelconque des revendications 1 à 3, **caractérisé par** une portion saillante (21, 23) pour le support contre une paroi de boîtier (25) et pour le maintien d'une distance entre une paroi (15) de l'élément de fixation (11) et la paroi de boîtier (25).

5. Elément de fixation (11) selon l'une quelconque des revendications 1 à 4, **caractérisé en ce qu'**il présente un ou plusieurs éléments d'engagement positif (19) pour la fixation de l'élément de fixation (11) à une paroi (18) du boîtier de luminaire (1) au moyen d'éléments d'engagement positif complémentaires prévus à cet endroit.

6. Elément de fixation (11) selon l'une quelconque des revendications 1 à 5, **caractérisé en ce qu'**il se compose au moins en partie d'un matériau isolant dans la course électrique allant du dispositif pour la fixation à une paroi de boîtier (19) au dispositif d'ancrage (32).

7. Luminaire comprenant un boîtier de luminaire (1), une ou plusieurs lampes et une ou plusieurs grilles d'éclairage (3) et/ou un ou plusieurs réflecteurs (5), **caractérisé en ce qu'**il présente deux éléments de fixation (11) selon l'une quelconque des revendications 1 à 6 connectés au boîtier de luminaire (1), opposés l'un à l'autre, sur lesquels sont ancrées, dans les dispositifs d'ancrage respectifs (32), des montures (7) pour retenir une lampe en forme de barre entre les éléments de fixation (11) et auxquels au moins une grille d'éclairage (3) et/ou un réflecteur (5) est connecté par le biais d'une connexion par encliquetage.

8. Luminaire selon la revendication 7, **caractérisé en ce que** les éléments de fixation présentent un dispositif de positionnement (21, 23) pour fixer leur position par rapport au boîtier de luminaire, au moins un dispositif d'ancrage (32) étant disposé dans une portion (30) de l'élément de fixation associé (11) qui peut être déformée élastiquement dans la direction de l'axe longitudinal d'une lampe insérée dans la monture (7), et **en ce que** le dispositif de positionnement fixe ou permet de fixer la distance de cette portion élastique (30) à la portion correspondante de l'élément de fixation opposé, la portion élastique pouvant être déviée de sa position de repos lors de l'insertion d'une lampe à l'encontre d'une force élastique.

9. Luminaire selon la revendication 7 ou 8, **caractérisé par** une connexion par encliquetage (26a, 26b, 40) pour connecter une grille de luminaire (3) et/ou un réflecteur (5) à l'élément de fixation (11) qui présente une surface d'encliquetage (26a, 26b) sur l'une des deux pièces et un ressort d'encliquetage (40) sur l'autre des deux pièces, le ressort d'encliquetage (40) venant en prise dans l'état assemblé du luminaire sur la surface d'encliquetage (26a, 26b) et étant fixé par engagement positif et/ou par engagement par force contre tout décalage hors de la position d'encliquetage.
